# FASCICULE DE BREVET EUROPEEN

(11) **EP 1 887 222 B1**
(45) Date de publication et mention de la délivrance du brevet: **28.10.2009**
(21) Numéro de dépôt: 07290798.3
(22) Date de dépôt: 27.06.2007
(51) Int. Cl.: F04B 1/107, F04B 1/047

(54) **Perfectionnement aux pompes à barillet**
Verbesserung von Radialkolbenpumpen
Improvement for radial piston pumps

(30) Priorité: 26.07.2006 FR 0606863
(43) Date de publication de la demande: 13.02.2008
(73) Titulaire: Hydro Leduc, 54120 Azerailles (FR)
(72) Inventeur: Porel, Louis-Claude, 88700 Jeanmenil (FR)
(74) Mandataire: Loyer

(56) Documents cités:
- DE-A1- 19 504 380
- FR-A- 2 190 172
- FR-A- 2 365 041
- FR-A- 2 588 616
- GB-A- 2 014 648

## Description

La présente invention a pour objet une pompe à barillet tournant dans laquelle les pistons se déplacent dans des alésages ménagés à travers le barillet, diamétralement à son axe, en s'écartant sous l'effet de la force centrifuge et en se rapprochant par appui sur une couronne excentrée.

De telles pompes sont connues par les brevets WO 02/084105 du 24 octobre 2002; US 2004/065192 du 17 septembre 2003 ; DE 198 43 120 du 21 septembre 1998 ; DE 36 28 769 du 25 août 1986 et EP 0 812 985 du 3 juin 1997, et DE 19504380, considéré comme l'état de la technique le plus proche.

Ces pompes connues présentent toutes l'inconvénient de mettre en oeuvre des moyens complexes pour assurer l'alimentation et le refoulement de l'huile ; ce qui, en pratique, interdit leur emploi pour des vitesses élevées de rotation du barillet et donc en limite l'usage.

La pompe suivant l'invention comporte des moyens d'alimentation et de sortie à la foi très simples et particulièrement performants qui permettent son utilisation à de très hautes vitesses de rotation du barillet.

La pompe selon l'invention est une pompe à barillet tournant dans laquelle les pistons se déplacent dans des alésages ménagés diamétralement à travers ledit barillet en s'écartant sous l'effet de la force centrifuge et en se rapprochant par appui sur une couronne excentrée caractérisée par le fait que lesdits alésages communiquent : d'une part avec la canalisation d'alimentation au moyen de canalisations débouchant dans une chambre située à l'arrière du barillet tournant, chambre dans laquelle débouche la canalisation d'alimentation ; d'autre part avec la canalisation de refoulement au moyen d'un collecteur, appliquée contre la face arrière dudit barillet par un ressort, ce collecteur étant muni d'une coupelle communiquant avec ladite canalisation de refoulement ; ledit collecteur étant excentré par rapport à l'axe du barillet ; de telle sorte que chacune des canalisations débouche, pendant un demi-tour dans ladite chambre et pendant un demi-tour dans la coupelle.

A titre d'exemple non limitatif et pour faciliter la compréhension de l'invention, on a représenté aux dessins annexés :
- Figure 1 : une vue en coupe longitudinale d'un exemple de réalisation de l'invention.
- Figure 2 : une vue à échelle agrandie d'une partie de la figure 1, les pièces étant en position médiane.
- Figure 3 : une vue correspondant à la figure 2, après une rotation de 90°.
- Figure 4 : une vue en coupe selon BB de la figure 1.

En se reportant à ces figures, on voit que la pompe indiquée par la référence générale P, est entraînée par un moteur M.

La pompe P est constituée par un barillet 1 qui, dans l'exemple représenté, est un corps cylindrique plein, dont l'extrémité 1a est traversée, selon un diamètre, par un alésage 2.

Cet alésage 2 est séparé en deux parties égales 2a, 2b par un bouchon 3 placé sur l'axe XX du barillet 1.

Dans les alésages 2a, 2b coulissent librement deux masselottes cylindriques 4a et 4b, qui font légèrement saillie hors de la partie cylindrique arrière 1a du barillet 1.

Les extrémités des masselottes 4a, 4b qui font saillie hors du barillet 1a prennent appui contre une couronne circulaire 5.

Comme on le voit à la figure 3, cette couronne est excentrée par rapport à l'axe XX.

Cette pompe est destinée à être entraînée à de très grandes vitesses, de l'ordre de 25.000 t/m.

A de telles vitesses, les masselottes 4a, 4b sont écartées de l'axe XX par la force centrifuge et sont ramenées vers le centre par la couronne 5, qui est excentrée : ce mouvement de va et vient des masselottes 4a, 4b provoque un effet de pompage, lesdites masselottes faisant office de pistons.

Il faut que le liquide hydraulique puisse rentrer dans les alésages 2 lors du mouvement d'écartement des masselottes/pistons 4 et puisse être évacué sous pression lorsque ces masselottes/pistons 4 sont repoussées par la couronne 5.

Dans ce but, les alésages 2a et 2b sont reliés, chacun, par une conduite 6a, 6b à une chambre 7 dans laquelle arrive le liquide hydraulique par une conduite d'admission 8.

Un collecteur de refoulement 9 est appliqué par un ressort 10, contre la face arrière plane 11 de la partie arrière 1 a du barillet 1.

L'extrémité dudit collecteur de refoulement 9 qui est en appui contre la face 11, comporte une coupelle cylindrique 12, qui communique avec une canalisation de sortie 13.

Comme cela est indiqué sur la figure 2 par la ligne brisée Z, l'axe de la coupelle 12 est excentré par rapport à l'axe XX du barillet 1.

Comme on le voit en comparant les figures 2 et 3 il en résulte que, lorsque le barillet 1 exécute une rotation, dans un premier temps, un demi-tour, pendant que le piston 4a s'écarte, sous l'effet de la force centrifuge, la canalisation 6a communique avec la chambre 7 et le liquide hydraulique est aspiré dans l'alésage 2a ; puis dans un deuxième temps, deuxième demi-tour, lorsque le piston 4a est repoussé par la couronne 5, qui est excentrée, le liquide est refoulé de l'alésage 2a, par la canalisation 6a qui se trouve, alors, en correspondance avec la coupelle 12, du fait de l'excentration de celle-ci.

On obtient ainsi, à chaque tour, aspiration puis refoulement du liquide hydraulique.

Il est par ailleurs aisé d'agir sur l'excentricité de la couronne 5 et d'obtenir ainsi une pompe à cylindrée variable.

De préférence, la couronne 5 est constituée par un roulement, les extrémités des pistons 4 étant en appui contre la bague intérieure dudit roulement.

Cette couronne intérieure est entraînée en rotation par l'appui exercé par les pistons, avec un léger glissement de ceux-ci.

Une pompe, telle que celle représentée aux figures 1 à 3, peut être entraînée jusqu'à 20.000 t/m et plus sans qu'il soit nécessaire de pressuriser l'alimentation de la pompe et elle peut fournir jusqu'à 700 bars de pression.

Tous les efforts sont des efforts radiaux, ce qui permet d'employer des moyens usuels, peu chers, pour assurer l'étanchéité.

De préférence le collecteur 9 est constitué pour être hydrostatiquement équilibré, la surface de sa face arrière étant légèrement supérieure à celle de la coupelle 12, le ressort 10 ayant seulement pour but de garantir un fonctionnement correct sans pression ou à très faible pression de refoulement.

Dans l'exemple représenté, le barillet 1 est traversé par un seul alésage 2, mais il est possible de disposer plusieurs alésages munis chacun de deux pistons.

La présente invention permet de réaliser avec des moyens mécaniques simples et peu coûteux une pompe ayant des qualités remarquables.

## Revendications

1. Pompe à barillet du type dans laquelle les pistons (4) se déplacent dans des alésages (2a, 2b) ménagés à travers ledit barillet (10) diamétralement à son axe (XX), en s'écartant sous l'effet de la force centrifuge et en se rapprochant par appui sur une couronne excentrée (5) **caractérisée par le fait que** lesdits alésages (2a, 2b) communiquent : d'une part avec la canalisation d'alimentation (8) au moyen de canalisations (6a, 6b) débouchant dans une chambre (7), située à l'arrière du barillet (1) dans laquelle débouche ladite canalisation (8) ; d'autre part avec la canalisation de refoulement (13) au moyen d'un collecteur (9), appliqué contre la face arrière (11) du barillet (1) par un ressort (10), ce collecteur (9) étant muni d'une coupelle (12) communiquant avec ladite canalisation de refoulement (13) ; ledit collecteur (9) étant excentré par rapport à l'axe (XX) du barillet (1) ; de telle sorte que chacune des canalisations (6a, 6b) débouche pendant un demi-tour dans la chambre (7) et pendant un demi-tour dans la coupelle (12).

2. Pompe selon la revendication 1 dans laquelle le collecteur (9) est équilibré hydrostatiquement de façon à être maintenu par la pression en appui contre la face arrière (11) du barillet (1).

3. Pompe selon la revendication 1 **caractérisé par le fait que** la pompe est une pompe à cylindrée variable.

## Claims

1. Spring barrel pump of the type in which the pistons (4) move into bores (2a,2b) provided through said spring barrel (1), diametrically to its axis (XX), by moving away under the effect of the centrifugal force and by drawing closer by resting on an eccentric ring (5), **characterized by** the fact that said bores (2a, 2b) communicate: on the one hand, with the supply duct (8) by means of ducts (6a, 6b) opening into a chamber (7) that is located behind the spring barrel (1) into which said duct (8) opens; on the other hand, with the conveyor duct (13) by means of a collector (9), applied against the rear surface (11) of the spring barrel (1) by a spring (10), whereby this collector (9) is equipped with a cup (12) that communicates with said conveyor duct (13); whereby said collector (9) is eccentric relative to the axis (XX) of the spring barrel (1), such that each of the ducts (6a, 6b) opens into the chamber (7) during a half-turn and into the cup (12) during a half-turn.

2. Pump according to claim 1, wherein the collector (9) is balanced hydrostatically so as to be kept — by pressure — resting against the rear surface (11) of the spring barrel (1).

3. Pump according to claim 1, wherein the pump is a variable-capacity pump.

## Patentansprüche

1. Radialkolbenpumpe der Art, bei der die Kolben (4) in Bohrungen (2a, 2b) laufen, die durch den Rotor (1) hindurch diametral zu seiner Achse (XX) ausgebildet sind, wobei die Kolben unter Einwirkung der Schwerkraft auseinanderlaufen und sich durch Anlage gegen einen exzentrischen Hubring (5) einander wieder nähern, **dadurch gekennzeichnet, daß** diese Bohrungen (2a, 2b) in Verbindung stehen einerseits mit der Speiseleitung (8) über Kanäle (6a, 6b), die in eine Kammer (7) münden, welche hinter dem Rotor (1) angebracht ist und in die diese Leitung (8) mündet, und andererseits mit der Förderleitung (13) über einen Kollektor (9), der gegen die Rückseite (11) des Rotors (1) durch eine Feder (10) angedrückt wird und mit einer Ausnehmung (12) versehen ist, die mit der Förderleitung (13) in Verbindung steht, wobei der Kollektor (9) relativ zur Achse (XX) des Rotors (1) exzentrisch derart angeordnet ist, daß jeder Kanal (6a, 6b) während einer halben Umdrehung in die Kammer (7) und während einer halben Umdrehung in die Ausnehmung (12) mündet.

2. Pumpe nach Anspruch 1, bei welcher der Kollektor (9) hydrostatisch so ausgeglichen ist, daß er durch den Druck in Anlage gegen die Rückseite (11) des Rotors (1) gehalten wird.

3. Pumpe nach Anspruch 1, **dadurch gekennzeichnet, daß** die Pumpe eine Pumpe mit regelbarem Hubraum ist.
